# EUROPÄISCHE PATENTSCHRIFT

(11) **EP 0 261 339 B1**
(45) Veröffentlichungstag und Bekanntmachung des Hinweises auf die Patenterteilung: **03.10.1990**
(21) Anmeldenummer: 87110650.6
(22) Anmeldetag: 23.07.1987
(51) Int. Cl.: B65D 90/14, B66F 9/00, B66F 3/02

(54) **Kombination aus Ausleger und Windengetriebe für Zahnstangenwinden einer Hub- und Absetzvorrichtung für transportable Grossbehälter oder dgl.**
Combination of arm and wind gearing for the rack winches of a lifting and lowering device for large transport containers or the like
Combinaison d'une flèche et transmission d'un treuil pour treuils à crémaillère d'un dispositif de soulèvement et de pose pour grands récipients de transport ou similaires

(30) Priorität: 23.08.1986 DE 3628700
(43) Veröffentlichungstag der Anmeldung: 30.03.1988
(73) Patentinhaber: Haacon Hebetechnik GmbH, D-97896 Freudenberg (DE)
(72) Erfinder: Riedl, Reinhold, D-8760 Miltenberg (DE)
(74) Vertreter: Fuchs, Richard

(56) Entgegenhaltungen:
- DE-A- 3 226 882
- DE-A- 3 442 306
- FR-A- 2 458 505
- FR-A- 2 576 289

## Beschreibung

Die Erfindung bezieht sich auf eine Kombination aus Ausleger und Windengetriebe für Zahnstangenwinden einer Hub- und Absetzvorrichtung für transportable Großbehälter oder dergleichen, wobei die Zahnstangen der Winden an Stützbeinen für den Großbehälter angeordnet und die Ausleger an Anschlußholmen an den Ecken des Großbehälters zu befestigen sind, und die Ausleger ferner, von oben betrachtet, am einen Ende einen U-förmigen Aufnahmeraum zur passenden Aufnahme eines Anschlußholms und am anderen Ende einen U-förmigen Führungsraum für ein Stützbein mit Zahnstange aufweisen.

Bei den Großbehältern kann es sich z.B. um Container, Shelter oder Kabinen handeln.

Ein Ausleger der obigen Bauart ist durch das deutsche Gebrauchsmuster 82 35 609 bekannt. Dieser relativ kurze Ausleger besteht aus zwei Platten mit seitlich nach außen offenem, C-förmigem Querschnitt, welche an einem dazwischen angeordneten Distanzstück befestigt sind. An der Außenseite der einen Platte ist das Windengetriebe befestigt, dessen Antriebsritzel in den Führungsraum am einen Ende des Auslegers hineinragt und mit der Zahnstange am Stützbein in Eingriff steht. Durch das fest angebaute Windengetriebe hat dieser Ausleger ein relativ hohes Gewicht, welches sich bei größeren Ausleger-Längen, wie sie beispielsweise bei der Verladung von Großbehältern in Transportflugzeugen benötigt werden, unakzeptabel erhöhen würde. Es ist hervorzuheben, daß nach Gebrauch der Hub- und Absetzvorrichtung dieselbe in Ersatzteile mit relativ geringem Stückgewicht zerlegbar sein soll, damit diese Teile relativ leicht getragen und verstaut werden können.

Durch die DE-PS 3 224 890 ist ferner eine Hub- bzw. Absetzvorrichtung für transportable Großbehälter bekannt, bei welcher Ausleger verwendet werden, an welchen die Windengetriebe mittels Steckbolzen lösbar befestigt sind, so daß sie nach Beendigung des Einsatzes der Hub- und Absetzvorrichtung von den Auslegern entfernt werden können. Die Ausleger dieser bekannten Vorrichtung sind jedoch nicht zur Befestigung an behälterseitigen Anschlußholmen geeignet.

Der Erfindung liegt die Aufgabe zugrunde, einen Ausleger der eingangs bezeichneten Bauart derart weiterzubilden, daß er auch bei relativ größerer Länge ein verhältnismäßig geringes Gewicht besitzt und daher leicht zu manipulieren ist.

Gemäß der Erfindung wird obige Aufgabe dadurch gelöst,
a) daß der U-förmige Aufnahmeraum und der U-förmige Führungsraum als gabelförmige Anschlußteile des einstückigen Auslegers ausgebildet sind, die über ein Mittelteil verbunden sind, wobei das eine Anschlußteil gegen die Mitte des Mittelteils sich verjüngt und von dort in gleichmäßiger Breite in das andere gabelförmige Anschlußteil verläuft,
b) daß in einem Teil des als Führungsraum ausgebildeten gabelförmigen Anschlußteils das Gehäuse des Windengetriebes lösbar so eingebaut ist, daß der Führungsraum durch das Gehäuse des Windengetriebes nach außen abgeschlossen ist und die größte Bauhöhe des Auslegers etwa der Bauhöhe des Gehäuses des Windengetriebes entspricht und
c) daß ferner die größte Bauhöhe des Auslegers an seinem Befestigungsende gegenüber dem Anschlußholm ist, wobei X für die Länge des Auslegers von seinem Befestigungsende bis zur Innenseite des Führungsraums in seinem gabelförmigen Anschlußteil steht.

Bedingt durch die spezielle Form hat dieser Ausleger ein relativ schmales gewichtsparendes Mittelteil mit gabelförmigen Anschlußteilen an seinen Enden und in Verbindung mit der Flachbauweise wird nach Entfernung des Windengetriebes ein zur Manipulation akzeptables Stückgewicht erzielt. Von Bedeutung ist ferner, daß der Ausleger praktisch ohne Einbuße der obigen Vorteile auch in einer größeren Länge hergestellt werden kann, wie sie bei der Verladung von Großbehältern in Transportflugzeugen benötigt wird.

Eine weitere Ausgestaltung der Erfindung, welche die Einsatzmöglichkeiten des Auslegers und damit der gesamten Vorrichtung vergrößert, ist dadurch gekennzeichnet, daß der Aufnahmeraum und der Führungsraum, von oben betrachtet, im rechten Winkel angeordnet sind.

Die Erfindung wird anschließend anhand der Zeichnungen von Ausführungsbeispielen erläutert. Es zeigen:
Fig. 1 eine Stirnansicht von einem Teil eines angehobenen Großbehälters mit einem an einer Ecke desselben befestigten Anschlußholm, an dem ein Ausleger für eine Zahnstangenwinde angeschlossen ist, deren Stützbein auf dem Boden aufgestellt ist, wobei in strichpunktierten Linien ein Rumpfteil im Bereich der Ladeöffnung eines Transportflugzeugs sowie eine Laderampe angedeutet sind;
Fig. 2 eine Draufsicht des in Fig. 1 gezeigten Auslegers im vergrößerten Maßstab und
Fig. 3 eine weitere Draufsicht einer anderen Ausführungsform des Auslegers gemäß der Erfindung.

Der anzuhebende bzw. abzusetzende oder auch im Abstand vom Boden abzustützende Großbehälter 10 hat einen rechteckigen Grundriß und weist an seinen vier Ecken oben und unten genormte Eckbeschläge 11 auf. an welchen jeweils ein Anschlußholm 12 lösbar befestigt ist. Die Anschlußholme 12 bestehen aus Rohren mit beispielsweise quadratischem Querschnitt (vergl. Figuren 2 und 3). Auch ein rechteckiger, runder oder polygoner, z.B. 6-eckiger Querschnitt ist möglich.

Die Hub- und Absetzvorrichtung für den Großbehälter 10 weist im einzelnen vier Zahnstangenwinden 13 auf, die über Ausleger 14 mit den Anschlußholmen 12 lösbar verbunden werden können. Jeder Ausleger 14 besteht beispielsweise aus einem Gußteil in der Form eines überdimensionalen Schraubenschlüssels. Die Ausleger 14 weisen, von oben betrachtet, ein gabelförmiges Anschlußteil 15 mit einem U-förmigen Aufnahmeraum 16 auf, mit dem der Ausleger 14 auf einen Anschlußholm 12 passend aufgesteckt und mittels zweier Steckbolzen 17 an dem Holm lösbar fixiert werden kann. Die Steckbolzen 17 erstrecken sich durch entsprechende Bohrungen im Holm 12 sowie in dem gabelförmigen Anschlußteil 15. Das gabelförmige Anschlußteil 15 verjüngt sich gegen die Mitte und geht in ein relativ schmales Mittelteil 18 über, welches an seinem äußeren Ende ein weiteres gabelförmiges Teil 19 mit einem U-förmigen Führungsraum 20 für ein Stützbein 21 trägt. An der Außenseite jedes Stützbeins 21 ist achsparallel eine Zahnstange 22 befestigt, die in ein Antriebsritzel (nicht gezeigt) eines Windengetriebes 23 eingreift das durch eine Handkurbel 24 betätigbar ist. Das Gehäuse des Windengetriebes 23 ist mitiels zweier Steckbolzen 25 lösbar in einen Teil des U-förmigen Führungsraums 20 eingebaut und schließt diesen nach außen ab, wodurch das aus einem Vierkantrohr bestehende Stützbein 21 allseitig geführt ist. Die Steckbolzen 25 erstrecken sich durch nichtgezeigte Bohrungen im gabelförmigen Teil 19 und im Getriebegehäuse.

Der in Fig. 3 in der Draufsicht gezeigte Ausleger 14' entspricht im wesentlichen demjenigen nach den Figuren 1 und 2 mit der Ausnahme, daß das gabelförmige Teil 19' mit seinem Führungsraum 20' für ein Stützbein 21 im rechten Winkel zum gabelförmigen Teil 15 bzw. den Aufnahmeraum 16 angeordnet ist. Dadurch können mittels einer nicht gezeigten Welle z.B. gegenüber einer Schmalseite des Großbehälters 10 zwei Windengetriebe 23 antriebsmäßig so verbunden werden, daß zu ihrer Betätigung nur eine Handkurbel 24 gedreht werden muß.

Von Bedeutung ist ferner, daß die Ausleger 14 oder 14' sehr flachbauend ausgebildet sind, wobei im Ausführungsbeispiel nach Fig. 1 ihre größte Höhe Y am gabelförmigen Anschlußteil 15 die Bauhöhe H des Gehäuses des Windengetriebes 23 nur geringfügig überschreitet. Bei den Ausführungsbeispielen nach den Figuren 1 bis 3 ist ferner die größte Bauhöhe Y des Auslegers 14 bzw. 14': Y:5 0,8 • X. Darin bedeutet X die Länge des Auslegers 14 oder 14' von seinem Befestigungsende bis zu einer Innenseite 26 bzw. 26' des U-förmigen Führungsraums 20 bzw. 20'. Aufgrund dieser Flachbauweise sind die Ausleger 14 bzw. 14' speziell für Hub- und Absetzvorrichtungen geeignet, die zum Verladen von Großbehältern 10 in Transportflugzeugen verwendet werden. Hier steht nämlich im Bereich der heckseitigen Ladeöffnung dieser Flugzeuge nur ein Zwischenraum begrenzter Höhe zwischen einer Laderampe 27 und Teilen 28 des Flugzeugrumpfes zur Aufnahme der Ausleger 14 zur Verfügung, wie in Fig. 1 angedeutet ist.

Die vorstehend im einzelnen beschriebenen Ausleger 14 oder 14' werden mit ihren Windengetrieben 23 in gleicher Ausbildung an den vier, den Ecken des Großbehälters 10 zugeordneten Anschlußholmen 12 angebaut. Zwei einander gegenüberliegende Windengetriebe 23 werden jeweils vorzugsweise durch eine Welle antriebsmäßig verbunden, so daß zum Heben oder Senken des Großbehälters 10 nur zwei Handkurbeln 24 synchron gedreht werden müssen. Dabei wandern, je nach Drehrichtung der Handkurbeln 24 die Ausleger 14 oder 14' entlang den Stützbeinen 21 auf oder ab, wodurch der Großbehälter 10 entsprechend gehoben bzw. gesenkt werden kann.

Es ist aber auch möglich, einen Großbehälter 1-0 in angehobenem Zustand über die Ausleger 14 bzw. 14' auf den Stützbeinen 21 abzustützen.

## Patentansprüche

1. Kombination aus Ausleger (14) und Windengetriebe (23) für Zahnstangenwinden (13) einer Hub-und Absetzvorrichtung für transportable Großbehälter (10) oder dergleichen, wobei die Zahnstangen (22) der Winden (13) an Stützbeinen (21) für den Großbehälter (10) angeordnet und die Ausleger (14) an Anschlußholmen (12) an den Ecken des Großbehälters (10) zu befestigen sind, und die Ausleger (14) ferner, von oben betrachtet, am einen Ende einen U-förmigen Aufnahmeraum (16) zur passenden Aufnahme eines Anschlußholms (12) und am anderen Ende einen U-förmigen Führungsraum (20) für ein Stützbein (21) mit Zahnstange (22) aufweisen, dadurch gekennzeichnet,
a) daß der U-förmige Aufnahmeraum (16) und der U-förmige Führungsraum (20) als gabelförmige Anschlußteile (15, 19) des einstückigen Auslegers (14) ausgebildet sind, die über ein Mittelteil (18) verbunden sind, wobei das eine Anschlußteil (15) gegen die Mitte des Mittelteils (18) sich verjüngt und von dort in gleichmäßiger Breite in das andere gabelförmige Anschlußteil (19) verläuft,
b) daß in einem Teil des als Führungsraum (20) ausgebildeten gabelförmigen Anschlußteils (19) das Gehäuse des Windengetriebes (23) lösbar so eingebaut ist, daß der Führungsraum (20) durch das Gehäuse des Windengetriebes (23) nach außen abgeschlossen ist und die größte Bauhöhe (Y) des Auslegers (14) etwa der Bauhöhe (H) des Gehäuses des Windengetriebes (23) entspricht und
c) daß ferner die größte Bauhöhe (Y) des Auslegers (14) an seinem Befestigungsende gegenüber dem Anschlußholm (12) y ≤ 0, 8 • X ist, wobei X für die Länge des Auslegers (14) von seinem Befestigungsende bis zur Innenseite (26) des Führungsraums (20) in seinem gabelförmigen Anschlußteil (19) steht.

2. Kombination nach Anspruch 1, dadurch gekennzeichnet, daß der Aufnahmeraum (16) und der Führungsraum (20), von oben betrachtet, im rechten Winkel angeordnet sind.

## Claims

1. The combination of cantilever beams (14) and hoist gearing (23) for a rack type hoist (13) of lifting and lowering apparatus for large transport containers (10) or the like, wherein the rack bars (22) of the hoist (13) are arranged on support legs (21) for the container (10) and the cantilever beams (14) are arranged on attachment posts (12) for attachment at the corners of the container (10), the cantilever beams (14) being further provided, when seen from above, with a U-shaped slot (16) at one end for receiving a correspondingly shaped attachment post (12), and at the other end a U-shaped guide slot (20) for a support leg (21) having rack bars (22), characterised in that:
(a) the U-shaped support slot (16) and the U-shaped guide slot (20) are defined in fork shaped securing portions of the one-piece cantilever beam (14), which are joined together through a middle portion (18), whereby the beam converges from one securing portion (15) into the centre of the middle portion (18), from where it diverges into an equal width in the other fork shaped securing portion (19),
(b) the housing of the hoist gearing (23) is freely mounted in a part of the fork shaped securing portion (19) which defines the guide slot (20), in such a way that the guide slot (20) is closed off outwardly by the housing of the hoist gearing (23), with the maximum depth (Y) of the centilever beam (14) corresponding approximately to the depth (H) of the housing for the hoist gearing (23), and
(c) in addition, the maximum depth (Y) of the cantilever beam (14) at its securing end embracing the attachment post (12) is Y s 0.8 X, where X represents the length of the cantilever beam (14) from its securing end to the inner face (26) of the guide slot (20) in its fork shaped securing portion (19).

2. A combination according to Claim 1, characterised in that the support slot (16) and the guide slot (20) are orientated at right angles to each other as seen from above.

## Revendications

1. Combinaison d'un bras (14) en porte-à-faux et d'une boîte (23) d'engrenages destinée à des vérins (13) à crémaillère faisant partie d'un dispositif destiné à soulever et à déposer des récipients (10) de transport de grande dimension, ou similaires, les crémaillères (22) des vérins (13) étant disposées sur des jambes (21) d'appui destinées au récipient (10) de grande dimension et les bras (14) en porte-à-faux devant être fixés à des longerons (12) de raccordement situés aux coins du récipient (10) de grande dimension et les bras (14) en porte-à-faux présentant en outre, vus d'en haut, à l'une des extrémités, un espace (16) de réception en forme de U destiné à recevoir de manière ajustée un longeron (12) de raccordement, et présentant à l'autre extrémité, un espace (20) de guidage en forme de U, destiné à une jambe (21) d'appui comportant une crémaillère (22), combinaison caractérisée en ce que:
a) l'espace (16) de réception en forme de U et l'espace (20) de guidage en forme de U sont conformés en parties (15, 19) de raccordement, ayant une forme de chape, du bras (14) en porte à faux réalisé en une seule pièce, ces parties étant reliées par une partie médiane (18), l'une des parties (15) de raccordement se rétrécissant vers le milieu de la partie médiane (18) et, à partir de là, s'étendant avec une largeur uniforme pour former l'autre partie (19) de raccordement ayant une forme de chape,
b) le corps de la boîte (23) d'engrenages pour vérin est monté de façon détachable dans une zone de la partie (19) de raccordement, en forme de chape, conformée en espace (20) de guidage d'une façon telle que l'espace (20) de guidage est fermé, par rapport à l'extérieur, par le corps de la boîte (23) d'engrenages et la plus grande hauteur (Y) du bras (14) en porte-à-faux correspond approximativement à la hauteur (H) du corps de la boîte (23) d'engrenages pour vérin, et
c) en outre, la plus grande hauteur (Y) du bras (14) en porte-à-faux est, à son extrémité de fixation située en face du longeron (12) de raccordement, telle que: Y<_0,8·X, X représentant la longueur du bras (14) en porte-à-faux, définie à partir de son extrémité de fixation jusqu'au côté intérieur (26) de l'espace (20) de guidage de sa partie (19) de raccordement ayant une forme de chape.

2. Combinaison selon la revendication 1, caractérisée en ce que l'espace (16) de réception et l'espace (20) de guidage, vus d'en haut, sont disposés à angle droit.
